# FASCICULE DE BREVET EUROPEEN

(11) **EP 0 534 839 B1**
(45) Date de publication et mention de la délivrance du brevet: **18.12.1996**
(21) Numéro de dépôt: 92402600.8
(22) Date de dépôt: 22.09.1992
(51) Int. Cl.: H05B 37/03, H05B 41/36, H05B 41/24, H05B 41/40

(54) **Installation d'éclairage électrique et procédé de commande et de surveillance de ladite installation**
Steuerung und Überwachungsverfahren für eine Beleuchtungseinrichtung
Control and monitoring process for a lighting equipment

(30) Priorité: 23.09.1991 FR 9111688
(43) Date de publication de la demande: 31.03.1993
(73) Titulaire: ELECTRICITE DE FRANCE Service National, F-75008 Paris (FR)
(72) Inventeur: Corn, Christian, F-78370 Plaisir (FR)
(74) Mandataire: Polus, Camille

(56) Documents cités:
- EP-A- 0 205 014
- EP-A- 0 208 083
- EP-A- 0 319 440
- DE-A- 3 212 339
- GB-A- 2 136 226
- GB-A- 2 222 245

## Description

La présente invention concerne les réseaux d'éclairage tels que les réseaux d'éclairage des routes et plus généralement l'éclairage public; pour des raisons de fiabilité et de rentabilité, on utilise des lampes à décharge à haute pression à vapeur métallique, telles que les lampes à vapeur de mercure ou à vapeur de sodium.

Actuellement, dans les installations d'éclairage public, les lampes sont réparties en goupes alimentés chacun par une ligne d'alimentation et commandés par un interrupteur commun. Il n'y a pas de possibilité de commander individuellement chaque lampe ni de moduler son niveau d'éclairage.

Cette possibilité de moduler le niveau d'éclairage est particulièrement intéressante pour les réseaux d'éclairage de voies de communication. En effet, en pleine nuit le trafic est réduit et l'éclairage peut être réduit, ce qui a amené, dans certains cas à éteindre une lampe sur deux en pleine nuit.

Ceci est aggravé par le fait que la tension du réseau varie dans des proportions importantes ; par exemple la tension peut augmenter de 10% pendant les heures creuses de la nuit, ce qui augmente encore le niveau d'éclairage à des périodes où il n'est pas nécessaire d'avoir un éclairage puissant. Il est donc souhaitable de pouvoir commander le niveau d'éclairage des lampes.

En ce qui concerne la maintenance, la surveillance d'un réseau d'éclairage public nécessite une "tournée" au cours de laquelle les agents de maintenance observent l'ensemble des lampes qui doivent être allumées pour cette inspection. Ceci nécessite soit une opération de nuit, soit l'allumage en plein jour du réseau pour sa vérification.

De toute façon, cet examen ne peut que détecter les lampes défectueuses qui ne s'allument plus, mais il ne permait pas d'avoir une information sur l'état de la lampe ; en particulier, il est souhaitable de détecter le vieillissement des lampes, qui diminue leur niveau d'éclairage.

EP-A-0 319 440 décrit un dispositif de détection des défauts de fonctionnement des lampes ; à chaque lampe est associé un détecteur de courant agissant sur un oscillateur lorsque le courant consommé descend en dessous d'un certain niveau. L'oscillateur dont la fréquence est caractéristique de la lampe considérée envoie un signal par courant porteur sur le réseau d'alimentation à une armoire d'alimentation qui est reliée par une liaison téléphonique à un ordinateur central de surveillance.

Un tel dispositif ne permet de détecter que le défaut d'allumage des lampes et il ne donne aucune indication quant à leur état. En particulier, ce dispositif ne donne aucune indication quant au vieillissement de la lampe.

Un autre inconvénient des installations d'éclairage actuel est qu'elles nécessitent une ligne d'alimentation spécifique munie d'un compteur d'énergie électrique pour pouvoir connaître la consommation électrique de l'installation concernée.

La présente invention se propose de fournir une installation d'éclairage dans laquelle chaque lampe peut être commandée individuellement en contrôlant son niveau d'éclairage et surveillée de manière automatique en ce qui concerne son état de fonctionnement, et qui ne nécessite pas de réseau d'alimentation spécifique.

A cet effet, la présente invention a pour objet une installation d'éclairage électrique comportant des lampes à décharge alimentées par un oscillateur à moyenne fréquence qui est muni d'un circuit d'amorçage et qui est commandé par une tension continue fournie par un générateur de tension continue comportant notamment un condensateur de stockage, dont le courant de charge est commandé par une self-inductance, et un commutateur branchés en série avec ledit condensateur de stockage, caractérisée en ce qu'elle comprend, pour chaque lampe à décharge, un module générateur-amorceur qui comporte l'oscillateur et le circuit d'amorçage et qui est disposé à proximité de la lampe à décharge et un module d'alimentation et de pilotage qui comporte le générateur de tension continue, un circuit de commande de l'oscillateur et un circuit de détection du courant continu moyen délivré par ledit générateur de tension continue et qui est branché en permanence sur le réseau d'alimentation électrique, en ce que le module générateur-amorceur est relié au module d'alimentation et de pilotage par une ligne de transmission d'énergie à courant continu et en ce que tous les modules d'alimentation et de pilotage sont reliés, par une liaison à courant porteur sur le réseau d'énergie électrique, à une unité de commande et de surveillance de l'éclairage.

L'utilisation d'un générateur de tension continue à capacité de stockage commandant un oscillateur à moyenne fréquence permet d'alimenter la lampe à décharge de manière indépendante des perturbations du réseau, en particulier des chutes de tension ou des microcoupures; ce dispositif d'alimentation est décrit dans le brevet français 2 627 911.

Dans un tel dispositif d'alimentation, seul l'oscillateur à moyenne fréquence crée des perturbations, en particulier par rayonnement, et le fait de disposer cet oscillateur au voisinage immédiat de la lampe permet d'éliminer très facilement ces perturbations.

Par contre, le générateur de tension continue à condensateur de stockage et commutateur de self-inductance fournit une tension continue ne présentant pas de parasites qui peut donc être transmise par une simple ligne bifilaire du module d'alimentation et de pilotage au module du générateur-amorceur. Ceci permet en particulier de disposer le module d'alimentation et de pilotage loin du module générateur-amorceur, dans des endroits accessibles alors que le module générateur-amorceur est par exemple disposé en haut d'un candélabre.

La puissance fournie par l'oscillateur à moyenne fréquence, qui peut être par exemple constituée par un oscillateur push-pull série commandé en courant, est commandée par la tension fournie par le module d'alimentation et de pilotage. Il en résulte que chaque lampe peut être commandée de manière individuelle par son module d'alimentation et de pilotage.

L'unité de commande et de surveillance peut donc commander et surveiller chacune des lampes de l'installation séparément. Cette unité de commande et de surveillance peut être reliée à un poste de commande centralisée par un réseau téléphonique commuté. Elle peut être disposée dans un poste de distribution d'énergie électrique tel qu'un poste moyenne tension/basse tension.

Avantageusement, le module d'alimentation et de pilotage est branché sur le réseau d'énergie électrique par l'intermédiaire d'un circuit de filtrage des perturbations du réseau.

L'installation d'éclairage selon l'invention ne nécessite pas de ligne d'alimentation spécifique puisque chacun des modules d'alimentation et de pilotage est directement relié en permanence au réseau général d'énergie électrique.

Selon une autre caractéristique de l'invention, le circuit de commande de l'oscillateur commande le générateur de tension continue de manière que celui-ci fournisse plusieurs niveaux de tension continue qui correspondent chacun à un niveau d'éclairage de la lampe.

Avantageusement, on prévoit trois niveaux d'éclairage de 50%,75% et 100%.

La présente invention concerne également un procédé de commande de l'installation précitée caractérisée en ce que, lors de l'amorçage d'une lampe à décharge, la tension fournie par le générateur de tension continue est la tension prédéterminée correspondant au niveau d'éclairage le plus faible.

Cette disposition permet de réduire les contraintes sur la lampe à décharge et, par conséquent, d'augmenter sa durée de vie.

L'invention concerne également un procédé de surveillance d'une lampe d'une installation du type précité qui est caractérisé en ce que, lors du fonctionnement de la lampe à décharge, la valeur indiquée par le détecteur de courant continu moyen est comparée à une valeur de consigne correspondant au niveau d'éclairage choisi et en ce que, dans le cas où la valeur indiquée par le circuit de détection du courant continu moyen délivré présente une variation supérieure à un seuil prédéterminé par rapport à la valeur de consigne, le module d'alimentation et de pilotage produit une information d'alarme qui peut être transmise à l'unité de commande et de surveillance de l'éclairage.

Cette information d'alarme prévient l'unité de commande et de surveillance et, éventuellement, le poste de commande centralisée du vieillissement de la lampe considérée.

Avantageusement, la comparaison précitée est effectuée avec un certain retard par rapport à l'instant de commande de l'amorçage, par exemple au bout d'une vingtaine de minutes, de manière à surveiller la lampe en l'absence de tout phénomène transitoire.

Selon une autre caractéristique de l'invention, lorsque le module d'alimentation et de pilotage émet un ordre d'amorçage de la lampe à décharge, si la valeur indiquée par le circuit de détection du courant continu moyen délivré est inférieure à une valeur de seuil prédéterminée, le module d'alimentation de pilotage produit une information d'alarme qui peut être transmise à l'unité de commande et de surveillance.

Cette information indique que la lampe concernée ne s'allume plus.

D'autres caractéristiques et avantages de l'invention ressortiront de la description qui suit d'un exemple de réalisation de l'invention, en se référant aux dessins annexés sur lesquels :
- la figure 1 est le schéma d'une installation d'éclairage électrique conforme à la présente invention ; et
- la figure 2 est le schéma du module d'alimentation de pilotage et du module générateur-amorceur d'une lampe.

La figure 1 représente une installation d'éclairage comportant des lampes à décharge à haute pression à vapeur métallique, par exemple des lampes à vapeur de sodium dont trois seulement, repérées 10,20 et 30 ont été représentées. L'installation d'éclairage est alimentée par un réseau d'énergie électrique comportant par exemple un poste de distribution moyenne tension-basse tension 1 comportant un transformateur 2 disposé entre une ligne de moyenne tension 3 et des départs en basse tension 4,4′ et 4˝.

Conformément à l'invention, chaque lampe est alimentée directement sur le réseau basse tension, par exemple sur le départ 4, par l'intermédiaire d'un module d'alimentation et de pilotage 11, respectivement 21 et 31, qui est branché en permanence sur le réseau basse tension 4 par une liaison bifilaire. Chacun des modules d'alimentation et de pilotage comprend en particulier un générateur de tension continue qui fournit, par l'intermédiaire d'une ligne bifilaire d'alimentation en courant continu 12, respectivement 22 et 32, une tension continue à un module générateur-amorceur 13, respectivement 23 et 33, comprenant essentiellement un oscillateur moyenne tension commandé par la tension fournie par le module d'alimentation et de pilotage et alimentant la lampe 10, respectivement 20 et 30.

Chaque module d'alimentation et de pilotage est relié par liaison à courant porteur sur le réseau basse tension à une unité de commande et de surveillance de l'installation d'éclairage 5 qui est également branchée en permanence sur le réseau basse tension et qui est située en tête de départ du réseau d'éclairage. Cette unité de commande et de surveillance 5 peut par exemple être logée dans une armoire se trouvant au voisinage du poste de distribution 1.

Cette unité de commande et de surveillance de l'éclairage est elle-même reliée à un poste de commande centralisée 6 qui est par exemple équipé d'un ordinateur 7 et d'interfaces 8,8' et 8" reliées chacune à une unité de commande et de surveillance. La liaison entre l'interface 8 et l'unité de commande et de surveillance 5 est réalisée au moyen d'un réseau téléphonique commuté 9. La liaison entre l'unité de commande et de surveillance 5 et le poste de commande centralisée 6 peut également être réalisée par une liaison radio ou par une liaison spécialisée.

La figure 2 représente une lampe 10 avec son ensemble d'alimentation constituée par le module d'alimentation et de pilotage 11 et le module générateur-amorceur 13.

Ce dernier comporte essentiellement un oscillateur moyenne fréquence 14 et un circuit d'amorçage 15 qui sont commandés par la tension continue fournie par la ligne bifilaire 12.

Cette tension continue est fournie par un générateur de tension continue 16 qui est disposé dans le module d'alimentation et de pilotage 11 dont la sortie est constituée par la ligne bifilaire 12. Le module d'alimentation et de pilotage 11 est relié au réseau 4 dont la tension est envoyée sur le générateur 16 par l'intermédiaire d'un circuit 17 de protection contre les perturbations du réseau, en particulier les composantes harmoniques. Ce circuit 17 comporte également une protection contre les surintensités constitué par exemple par un fusible.

Le module d'alimentation et de pilotage 11 comporte un circuit 18 de communication par courant porteur et il est donc également relié au réseau basse tension 4.

Ce circuit de transmission 18 est relié par ailleurs à une interface de conditionnement 19.

Cette interface de conditionnement 19 gère les transmissions avec l'unité de commande et de surveillance 5, elle transmet les commandes et les valeurs de consigne à un circuit 24 commandant le générateur de tension continue 16 et elle transmet les informations fournies par un circuit 25 de contrôle et de diagnostic à l'unité de commande et de surveillance 5. Ce circuit de contrôle et de diagnostic 25 comporte essentiellement un détecteur de la valeur moyenne du courant continu fourni par le générateur 16 au module générateur-amorceur 13 par la ligne 12.

Le module d'alimentation et de pilotage 11 comporte encore un circuit 26 d'immunisation contre les coupures brèves du réseau d'alimentation. Ce circuit d'immunisation est un circuit de sécurité qui bloque le fonctionnement du circuit de charge du condensateur de stockage afin d'éliminer les effets possibles d'une coupure brève de tension.

Des modes de réalisation de ces différents circuits sont décrits dans le brevet français 2 627 911 qui a été cité plus haut.

Le fonctionnement de l'installation qui vient d'être décrite est le suivant ; les programmes et les consignes d'éclairage de chaque installation sont élaborés dans le poste de commande centralisée 6 et envoyés à chaque unité de commande et de surveillance 5 qui envoie des ordres des consignes de fonctionnement à chacune des lampes 10,20 et 30 ; les ordres sont spécifiques pour chacune des lampes et l'on peut ainsi moduler l'éclairage en fonction des besoins ; on peut programmer le fonctionnement de manière que l'éclairage soit maximal aux heures de pointe et réduit en pleine nuit pendant les heures creuses.

Comme indiqué plus haut, les circuits utilisés dans les deux modules permettent d'obtenir une puissance de consigne indépendamment de la valeur de la tension du réseau sans avoir à craindre les microcoupures ou les baisses de tension.

Comme indiqué plus haut, lors de l'amorçage d'une lampe, la puissance de consigne correspond au niveau le plus faible et, lorsque la lampe est allumée, un nouvel ordre parvient pour obtenir le niveau d'éclairement désiré.

Avantageusement, lorsque l'amorçage de la lampe à décharge ne se produit pas, l'ordre d'amorçage est supprimé au bout d'un temps prédéterminé.

On voit donc que l'on peut réaliser facilement une installation d'éclairage électrique de type modulaire; on peut en particulier ajouter des lampes très facilement puisqu'il n'y a pas de ligne d'alimentation spécialisée pour l'éclairage.

Les opérations de comptage de l'énergie absorbée par l'installation d'éclairage, sont réalisées directement dans le poste de commande centralisée. En effet, il n'y a pas besoin de compteur puisque les différents niveaux d'éclairement correspondent à une puissance consommée prédéterminée et il suffit de connaître le programme de fonctionnement d'une lampe pour déterminer sa consommation.

En ce qui concerne la maintenance, il n'y a plus de nécessité d'effectuer de tournées d'inspection puisque le module d'alimentation et de pilotage fournit à l'unité de commande et de surveillance qui, elle, les transmet au poste de commande centralisée, toutes les informations concernant l'état de fonctionnement des lampes, telles que le non amorçage et le vieillissement.

La tension fournie à chacune des lampes est contrôlée de manière précise pour obtenir un niveau d'éclairement prédéterminé ; il en résulte que l'on réalise des économies d'énergie, par exemple pendant les heures creuses. Le fait de pouvoir faire fonctionner les lampes à puissance réduite augmente notablement leur durée de vie, ce qui augmente encore la rentabilité de l'installation.

## Revendications

1. Installation d'éclairage électrique comportant des lampes à décharge (10,20,30) alimentées par un oscillateur à moyenne fréquence (14) qui est muni d'un circuit d'amorçage (15) et qui est commandé par une tension continue fournie par un générateur de tension continue (16) comportant notamment un condensateur de stockage, dont le courant de charge est commandé par une self-inductance et un commutateur branchés en série avec ledit condensateur de stockage, caractérisée en ce qu'elle comprend, pour chaque lampe à décharge (10, 20,30), un module générateur-amorceur (13,23,33) qui comporte l'oscillateur (14) et le circuit d'amorçage (15) et qui est disposé à proximité de la lampe à décharge et un module d'alimentation et de pilotage (11,21,31) qui comporte le générateur de tension continue (16), un circuit de commande de l'oscillateur (24) et un circuit (25) de détection du courant continu moyen délivré par ledit générateur de tension continue (16) ledit modul d'alimentation et de pilotage (11,21,31) étant branché en permanence sur un réseau d'alimentation électrique (4), en ce que le module générateur-amorceur (13,23,33) est relié au module d'alimentation et de pilotage (11, 21,31) par une ligne de transmission d'énergie à courant continu (12,22,32) et en ce que tous les modules d'alimentation et de pilotage (11,21,31) sont reliés, par une liaison à courant porteur sur le réseau d'énergie électrique (4), à une unité de commande et de surveillance de l'éclairage (5) qui est disposée en tête du départ du réseau d'éclairage.

2. Installation d'éclairage électrique selon la revendication 1, caractérisée en ce que l'unité de commande et de surveillance de l'éclairage (5) est reliée à un poste de commande centralisée (6).

3. Installation d'éclairage électrique selon la revendication 2, caractérisée en ce que l'unité de commande et de surveillance de l'éclairage (5) est reliée au poste de commande centralisée (6) par un réseau téléphonique commuté (9).

4. Installation d'éclairage électrique selon la revendication 2, caractérisée en ce que l'unité de commande et de surveillance de l'éclairage (5) est disposée dans une armoire disposée au voisinage du poste de distribution d'énergie électrique (1).

5. Installation d'éclairage électrique selon la revendication 1, caractérisée en ce que l'oscillateur (14) est un oscillateur push-pull série commandé en courant.

6. Installation d'éclairage électrique selon la revendication 1, caractérisée en ce que le module d'alimentation et de pilotage (11,21,31) est branché sur le réseau d'énergie électrique par l'intermédiaire d'un circuit de filtrage des perturbations du réseau (17).

7. Installation d'éclairage électrique selon la revendication 1, caractérisée en ce que le circuit de commande de l'oscillateur (24) commande le générateur de tension continue (16) de manière que celui-ci fournisse plusieurs niveaux de tension continue correspondant chacun à un niveau d'éclairage de la lampe à décharge commandée par ledit module d'alimentation et de pilotage (11,21,31).

8. Installation d'éclairage électrique selon la revendication 7, caractérisée en ce qu'on prévoit trois niveaux d'éclairage de 50%,75% et 100%.

9. Installation d'éclairage électrique selon la revendication 1, dans laquelle les lampes à décharge (10,20,30) sont des candélabres, caractérisée en ce que le module d'alimentation et de pilotage (13,23,33) est disposé dans le candélabre et en ce que le module générateur-amorceur (11,21,31) est disposé à l'intérieur du luminaire.

10. Installation d'éclairage électrique selon la revendication 7, caractérisée en ce que, lors de l'amorçage d'une des lampes à décharge (10,20,30), la tension fournie par le générateur de tension continue (16) est la tension prédéterminée correspondant au niveau d'éclairage le plus faible.

11. Procédé de surveillance d'une lampe à décharge d'une installation d'éclairage électrique selon la revendication 1, caractérisé en ce que, lors du fonctionnement de la lampe à décharge, la valeur indiquée par le détecteur de courant continu moyen (25) est comparée à une valeur de consigne correspondant au niveau d'éclairage choisi et en ce que, dans le cas où la valeur indiquée par le circuit de détection du courant continu moyen (25) délivré présente une variation supérieure à un seuil prédéterminé par rapport à la valeur de consigne, le module d'alimentation et de pilotage (11,21,31) produit une information d'alarme qui peut être transmise à l'unité de commande et de surveillance de l'éclairage (5).

12. Procédé de surveillance d'une lampe à décharge d'une installation d'éclairage électrique selon la revendication 11, caractérisé en ce que, lorsque le module d'alimentation et de pilotage (11,21,31) émet un ordre d'amorçage de la lampe à décharge, si la valeur indiquée par le circuit de détection (25) du courant continu moyen délivré est inférieure à une valeur de seuil prédéterminée, le module d'alimentation de pilotage (11,21,31) produit une information d'alarme qui peut être transmise à l'unité de commande et de surveillance (5).

13. Procédé de surveillance d'une lampe à décharge d'une installation d'éclairage électrique selon la revendication 11, caractérisé en ce que la comparaison est effectuée avec un certain retard par rapport à l'instant de commande de l'amorçage.

14. Procédé de surveillance d'une lampe à décharge d'une installation d'éclairage électrique selon la revendication 12, caractérisé en ce que, lorsque l'amorçage de la lampe à décharge (10,20,30) ne se produit pas, l'ordre d'amorçage est supprimé au bout d'un temps prédéterminé.

## Claims

1. Electric lighting installation comprising discharge lamps (10, 20, 30) supplied by a medium frequency oscillator (14) which is equipped with an ignition circuit (15) and controlled by a d.c. voltage supplied by a d.c. voltage generator (16) comprising, in particular, a storage capacitor, the charging current of which is controlled by an interference suppressor choke arid a switch connected in series with said storage capacitor, characterised in that it comprises, for each discharge lamp (10, 20, 30), a generator-ignition module (13, 23, 33) which comprises the oscillator (14) and the ignition circuit (15) and which is located close to the discharge lamp, and a supply and control module (11, 21, 31) which comprises the d.c. voltage generator (16), a control circuit for the oscillator (24) and a circuit (25) for detecting the average direct current supplied by said d.c. voltage generator (16), said supply and control module (11, 21, 31) being permanently connected to an electricity supply network (4), in that the generator-ignition module (13, 23, 33) is connected to the supply and control module (11, 21, 31) by a d.c. power transmission line (12, 22, 32) and in that all the supply and control modules (11, 21, 31) are connected, by a current carrier connection on the electrical energy network (4), to a lighting control and monitoring unit (5) arranged at the top of the start of the lighting network.

2. Electric lighting installation according to claim 1, characterised in that the lighting control and monitoring unit (5) is connected to a central control station (6).

3. Electric lighting installation according to claim 2, characterised in that the lighting control and monitoring unit (5) is connected to the central control station (6) by a switched telephone network (9).

4. Electric lighting installation according to claim 2, characterised in that the lighting control and monitoring unit (5) is arranged in a cupboard located close to the electrical energy distributing station (1).

5. Electric lighting installation according to claim 1, characterised in that the oscillator (14) is a current-controlled series push-pull oscillator.

6. Electric lighting installation according to claim 1, characterised in that the supply and control module (11, 21, 31) is connected to the electrical power network via a circuit for filtering interference from the network (17).

7. Electric lighting installation according to claim 1, characterised in that the control circuit for the oscillator (24) controls the d.c. voltage generator (16) in such a way that the latter supplies several levels of d.c. voltage each corresponding to a lighting level for the discharge lamp controlled by said supply and control module (11, 21, 31).

8. Electric lighting installation according to claim 7, characterised in that three lighting levels are provided, namely 50%, 75% and 100%.

9. Electric lighting installation according to claim 1, wherein the discharge lamps (10, 20, 30) are branched street lamp posts, characterised in that the supply and control module (13, 23, 33) is arranged in the street lamp post and the generator-ignition module (11, 21, 31) is arranged inside the light fitting.

10. Electric lighting installation according to claim 7, characterised in that, when one of the discharge lamps (10, 20, 30) is switched on, the voltage supplied by the d.c. voltage generator (16) is the predetermined voltage corresponding to the lowest level of lighting.

11. Method of monitoring a discharge lamp in an electric lighting installation according to claim 1, characterised in that, during operation of the discharge lamp, the value indicated by the average direct current detector (25) is compared with a rated value corresponding to the lighting level selected and in that, if the value indicated by the circuit for detecting the average direct current (25) delivered shows a variation above a predetermined threshold relative to the rated value, the supply and control module (11, 21, 31) produces an alarm signal which can be transmitted to the lighting control and monitoring unit (5).

12. Method of monitoring a discharge lamp in an electric lighting installation according to claim 11, characterised in that, when the supply and control mc;dule (11, 21, 31) issues a command to switch on the discharge lamp, if the value indicated by the circuit (25) for detecting the average direct current supplied is below a predetermined threshold value, the supply and control module (11, 21, 31) produces an alarm signal which can be transmitted to the control and monitoring unit (5).

13. Method of monitoring a discharge lamp in an electric lighting installation according to claim 11, characterised in that the comparison is made with a certain time-lag in relation to the moment of ordering the switching on.

14. Method of monitoring a discharge lamp in an electric lighting installation according to claim 12, characterised in that, when switching on of the discharge lamp (10, 20, 30) does not take place, the order to switch on is cancelled after a predetermined length of time.

## Patentansprüche

1. Elektrische Beleuchtungsanlage mit Entladungslampen (10, 20, 30), die durch einen Oszillator (14) mit mittlerer Frequenz gespeist werden, der mit einer Zündschaltung (15) versehen ist und der durch eine Gleichspannung angesteuert wird, die von einer Gleichspannungsquelle (16) geliefert wird, die insbesondere einen Speicherkondensator aufweist, dessen Ladestrom durch eine Selbstinduktivität und einen mit dem Speicherkondensator in Serie geschalteten Schalter gesteuert wird, dadurch **gekennzeichnet,** daß sie für jede Entladungslampe (10, 20, 30) ein Zündgeneratormodul (13, 23, 33), das den Oszillator (14) und die Zündschaltung (15) enthält und das in der Nähe der Entladungslampe angeordnet ist, und ein Versorgungs- und Steuermodul (11, 21, 31) aufweist, das die Gleichspannungsquelle (16), eine Befehlsschaltung (24) für den Oszillator und eine Schaltung (25) zur Messung des von der Gleichspannungsquelle (18) gelieferten mittleren Gleichstroms aufweist, welches Versorgungs- und Steuermodul (11, 21, 31) permanent auf ein elektrisches Versorgungsnetz (4) geschaltet ist, daß das Zündgeneratormodul (13, 23, 33) mit dem Versorgungs und Steuermodul (11, 21, 31) durch eine Gleichstrom-Energieübertragungsleitung (12, 22, 32) verbunden ist und daß sämtliche Versorgungs- und Steuermodule (11, 21, 31) über eine Trägerstromverbindung auf dem elektrischen Energienetz (4) mit einer Befehls- und Überwachungseinheit (5) für die Beleuchtung verbunden ist, die vor der Ausspeisung des Beleuchtungsnetzes angeordnet ist.

2. Elektrische Beleuchtungsanlage nach Anspruch 1, dadurch **gekennzeichnet,** daß die Befehls- und Überwachungseinheit (5) für die Beleuchtung mit einer zentralen Befehlsstation (6) verbunden ist.

3. Elektrische Beleuchtungsanlage nach Anspruch 2, dadurch **gekennzeichnet,** daß die Befehls- und Überwachungseinheit (5) für die Beleuchtung mit der zentralen Befehlsstation (6) durch ein kommutiertes Telefonnetz (9) verbunden ist.

4. Elektrische Beleuchtungsanlage nach Anspruch 2, dadurch **gekennzeichnet,** daß die Befehls- und Überwachungseinheit (5) für die Beleuchtung in einem Schrank angeordnet ist, der in der Nähe der elektrischen Energieverteilungestation (1) angeordnet ist.

5. Elektrische Beleuchtungsanlage nach Anspruch 1, dadurch **gekennzeichnet,** daß der Oszillator (14) ein stromgesteuerter Serien-Push-Pull-Oszillator ist.

6. Elektrische Beleuchtungsanlage nach Anspruch 1, dadurch **gekennzeichnet,** daß das Versorgungs- und Steuermodul (11, 21, 31) über eine Schaltung (17) zum Ausfiltern von Netzstörungen auf das elektrische Energienetz geschaltet ist.

7. Elektrische Beleuchtungsanlage nach Anspruch 1, dadurch **gekennzeichnet,** daß die Oszillator-Steuerschaltung (24) die Gleichspannungsquelle (18) so ansteuert, daß diese mehrere Gleichspannungspegel liefert, die jeweils einer Helligkeitsstufe der durch das genannte Versorgungs- und Steuermodul (11, 21, 31) gesteuerten Entladungslampe entsprechen.

8. Elektrische Beleuchtungsanlage nach Anspruch 7, dadurch **gekennzeichnet,** daß drei Helligkeitsstufen von 50 *%,* 75 % und 100 % vorgesehen sind.

9. Elektrische Beleuchtungsanlage nach Anspruch 1, bei der die Entladungslampen (10, 20, 30) Lichtmasten sind, dadurch **gekennzeichnet,** daß das Versorgungs- und Steuermodul (13, 23, 33) im Lichtmast angeordnet ist und daß das Zündgeneratormodul (11, 21, 31) im Inneren der Leuchte angeordnet ist.

10. Elektrische Beleuchtungsanlage nach Anspruch 7, dadurch **gekennzeichnet,** daß die bei der Zündung einer der Entladungslampen (10, 20, 30) von der Gleichspannungsquelle (16) gelieferte Spannung die vorgegebene Spannung ist, die der geringsten Helligkeitsstufe entspricht.

11. Verfahren zur Überwachung einer Entladungslampe einer elektrischen Beleuchtungsanlage nach Anspruch 1, dadurch **gekennzeichnet,** daß bei dem Betrieb der Entladungslampe der von der Meßeinrichtung (25) zur Messung des mittleren Gleichstroms angegebene Wert mit einem Einstellwert verglichen wird, der der ausgewählten Helligkeitsstufe entspricht, und daß, wenn der von der Meßschaltung (25) zur Messung des mittleren Gleichstroms angegebene Wert eine Abweichung um mehr als einen vorgegebenen Schwellenwert in bezug auf den Einstellwert aufweist, das Versorgungs- und Steuermodul (11, 21, 31) ein Alarmsignal erzeugt, das an die Befehls- und Überwachungseinheit (5) für die Beleuchtung übermittelt werden kann.

12. Verfahren zur Überwachung einer Entladungslampe einer elektrischen Beleuchtungsanlage nach Anspruch 11, dadurch **gekennzeichnet,** daß, wenn das Versorgungs- und Steuermodul (11, 21, 31) einen Befehl zum Zünden der Entladungslampe ausgibt, sofern der von der Meßschaltung (25) zur Messung des mittleren Gleichstroms gelieferte Wert kleiner als ein vorgegebener Schwellenwert ist, das Versorgungs- und Steuermodul (11, 21, 31) ein Alarmsignal erzeugt, daß an die Befehls- und Überwachungseinheit (5) übermittelt werden kann.

13. Verfahren zur Überwachung einer Entladungslampe einer elektrischen Beleuchtungsanlage nach Anspruch 11, dadurch **gekennzeichnet,** daß der Vergleich mit einer gewissen Verzögerung in bezug auf den Zeitpunkt des Zündbefehls vorgenommen wird.

14. Verfahren zur Überwachung einer Entladungslampe einer elektrischen Beleuchtungsanlage nach Anspruch 12, dadurch **gekennzeichnet,** daß, wenn die Entladungslampe (10, 20, 30) nicht zündet, der Zündbefehl bis zum Ablauf einer vorgegebenen Zeit unterdrückt wird.
